# EUROPÄISCHE PATENTSCHRIFT

(11) **EP 2 529 903 B1**
(45) Veröffentlichungstag und Bekanntmachung des Hinweises auf die Patenterteilung: **06.08.2014**
(21) Anmeldenummer: 12170658.4
(22) Anmeldetag: 04.06.2012
(51) Int. Cl.: B26D 1/00, B26D 1/547, B26D 7/26, B26F 3/12, B26D 3/00, B26D 1/14, B26D 5/10

(54) **Sichelmesser**
Sickle blade
Lame falciforme

(30) Priorität: 03.06.2011 DE 102011103462
(43) Veröffentlichungstag der Anmeldung: 05.12.2012
(73) Patentinhaber: Völkl, Thomas, 83052 Bruckmühl (DE)
(72) Erfinder: Völkl, Thomas, 83052 Bruckmühl (DE)
(74) Vertreter: Alber, Norbert

(56) Entgegenhaltungen:
- DE-A1- 19 612 055
- DE-A1-102007 040 350
- DE-U1- 29 605 039
- DE-U1- 29 800 868

## Beschreibung

### I. Anwendungsgebiet

Die Erfindung betrifft rotierende, meist unrunde, spiralförmige Schneidmesser zum Aufschneiden von feuchtem, anhaftendem Schneidgut, z. B. Lebensmitteln, in Scheiben.

### II. Technischer Hintergrund

Ein Problem ist dabei die Anhaftung des Schneidgutes am Messer, was zu unerwünschten Erscheinungen wie schnellem Verschleiß der Schneide ebenso führt wie zu hohem Kraftaufwand beim Schneiden und einem Verziehen des Produktes sowie einer unerwünschten Anhaftung der abgetrennten Scheibe am Messer und einer Mitnahme durch das Messer.

Dabei ging man bisher auch davon aus, dass der Schneidwinkel des Schneidkeiles, möglichst klein gewählt werden sollte, um den Kraftaufwand für das Eindringen der Schneide gering zu halten.

Das Messer ist dabei meist nur auf einer Seite angeschliffen, besitzt also eine bis zur Schneidkante durchgehend ebene Rückseite, die dem aufzuschneidenden Schneidgut zugewandt ist, sowie eine Vorderseite, auf der sich an die Schneidkante eine schräg zu dieser Hauptebene stehende Schneidenfläche anschließt.

Durch diese schräg stehende Schneidenfläche wird die abzutrennende Scheibe vom Schneidmesser weggeleitet, jedoch umso weniger, je kleiner der Schneidwinkel ist.

In diesem Zusammenhang ist es aus der DE 196 12 055 A1 bereits bekannt, auf der ebenen Rückseite des Messers eine Vielzahl von Vertiefungen, beispielsweise Mulden, vorzusehen, um das Anhaften einzelner Partikel aus dem Schneidgut, vorzugsweise Brot, zu vermeiden.

Ferner ist es aus der DE 10 2007 040 350 bekannt, den Schneidwinkel in Umfangsrichtung zu verändern und auch relativ groß zu wählen, beispielsweise zwischen 20° und 30°.

Dies wird jedoch primär nicht für plattenförmige, sondern für schüsselförmige Schneidmesser bei Hochgeschwindigkeits-Slicern empfohlen.

Aus der gattungsgebenden DE 296 05 039 ist es auch bekannt, parallel zur Schneidkante auf der glatten Rückseite des Messers eine Hohlkehle einzuarbeiten und darüber hinaus auf den Messerflächen radial weiter innen Vertiefungen anzuordnen.

Die Querschnittskontur der Hohlkehle ist darüber hinaus scharfkantig gegenüber der Rückseite angeordnet, so dass dadurch nicht nur die Reibung gegenüber dem Schneidgut verringert wird, sondern zusätzlich die scharfe Übergangskante Abrieb am Schneidgut erzeugen kann.

Weiterhin ist aus der DE 29800968 U1 ein flachkonisches, rundes oder spiraliges, Schneidmesser bekannt, welches unmittelbar anschließend an die Schneidfläche in eine Hohlkehle übergeht und der Übergang dazwischen gerundet ist.

### III. Darstellung der Erfindung

### a) Technische Aufgabe

Es ist daher die Aufgabe gemäß der Erfindung, ein Schneidmesser zur Verfügung zu stellen, welches auf einfache Art und Weise zuverlässig ein An der abzutrennenden Scheiben am Messer verhindert und dennoch einfach und kostengünstig herzustellen ist sowie einfach nachschleifbar sein soll und den Kraftaufwand beim Schneiden nicht zu hoch werden lässt.

### b) Lösung der Aufgabe

Diese Aufgabe wird durch die Merkmale der Ansprüche 1 gelöst. Vorteilhafte Ausführungsformen ergeben sich aus den Unteransprüchen.

Es hat sich herausgestellt, dass die Kombination eines relativ großen Schneidwinkels von mindestens 10°, besser mindestens 20°, besser mindestens 30°, besser mindestens 33°, mit einer auf der abzutrennenden Scheibe zugewandten Vorderseite des Schneidmessers angeordneten Hohlkehle radial innerhalb der Schneidenfläche ein optimaler Kompromiss ist zwischen einem noch vertretbaren Kraftaufwand beim Schneiden und der Vermeidung des Anhaftens oder des Verwerfens von abgetrennten Scheiben.

Durch den relativ großen Schneidwinkel wird die abzutrennende Scheibe von Beginn des Schneidvorganges an so stark vom Schneidgut und auch vom Schneidmesser weggeleitet, dass ein Umlegen der Scheibe und Anhaften an der Vorderseite des Schneidmessers radial innerhalb der schräg gestellten Schneidfläche äußerst unwahrscheinlich ist.

Selbst wenn dies in Einzelfällen geschehen sollte, schiebt sich die Scheibe während des Abtrennvorganges radial von Außen nach Innen entlang der Vorderseite des Schneidmessers, und überläuft dabei nach der Schneidfläche zunächst die Hohlkehle, und verliert dort den Kontakt mit der Vorderseite des Schneidmessers, was den Anhaftungsprozess in der Regel unterbricht.

Die Hohlkehle erstreckt sich zu diesem Zweck vorzugsweise parallel zur Schneidkante. Um den Effekt optimal auszunutzen, sollte sich die Hohlkehle auch entlang der gesamten Umfangslänge der Schneidkante erstrecken. Um auch das Anhaften an der Schneidfläche selbst zu minimieren, sollte die radiale Erstreckung der Schneidfläche nicht allzu groß sein, sondern zwischen 0,4-fachen und dem 0,9-fachen der Dicke des Schneidmessers betragen.

Um den Kraftaufwand beim Schneiden zu begrenzen und die abzutrennende Scheibe sowie das Schneidgut nicht zu stark beim Abtrennvorgang zu verformen, sollte der Schneidwinkel eine Obergrenze von 50°, besser maximal 45°, nicht überschreiten. Der Übergang der Hohlkehle in den radial innerhalb angrenzenden Bereich ist vorzugsweise gerundet.

Es hat sich ferner gezeigt, dass dieser Effekt auch dann erzielt werden kann, wenn sich die Hohlkehle nicht unmittelbar radial nach innen unter Bildung einer Absprungkante an die Schneidfläche anschließt, sondern ein Zwischen-Bereich der Vorderseite des Schneidmessers vorhanden ist, der zur Hauptebene zumindest weniger geneigt ist als die Schneidfläche, vorzugsweise parallel zur Hauptebene verläuft.

Dieser Zwischen-Bereich zwischen Hohlkehle und Schneidfläche ist vorzugsweise eben ausgebildet.

Auch das Schneidmesser an sich ist plattenförmig ausgebildet.

Im Zwischen-Bereich zwischen Schneidfläche und Hohlkehle sollte die Dicke des Schneidmessers geringer sein als im Bereich radial innerhalb der Hohlkehle, und zwar maximal zwei Drittel so dick, besser maximal nur halb so dick.

Der Bereich radial innerhalb der Hohlkehle ist dabei auch die maximale Dicke des Messers, welches aus einer Platte mit gleichbleibender Dicke hergestellt wird, indem daran die Schneidfläche, die Hohlkehle sowie ggf. der Zwischen-Bereich eingearbeitet werden.

Die Schneidfläche selbst ist in tangentialer Richtung betrachtet vorzugsweise nicht gekrümmt, sondern eben oder aber leicht konkav. Dadurch ist zwar ein Anhaften an dieser ebenen Schneidenfläche - z. B. verglichen mit einer konkaven Form der Schneidfläche - wahrscheinlicher, jedoch wird dieser Nachteil in Kauf genommen angesichts der geringen radialen Erstreckung der Schneidfläche und der leichteren Nachschleifbarkeit des Messers bei einer ebenen Schneidfläche.

Der Übergang von der Hohlkehle in den radial weiter innen liegenden Bereich ist gerundet, um hier Abrieb der der abgetrennten Scheibe zu vermeiden.

Der Übergang der Hohlkehle in den radial außerhalb liegenden Zwischen-Bereich ist dagegen vorzugsweise nicht gerundet und bildet einen Winkel von mindestens 20°, besser mindestens 30°.

### c) Ausführungsbeispiele

Ausführungsformen gemäß der Erfindung sind im Folgenden beispielhaft näher beschrieben. Es zeigen:
- Fig. 1 a, b:: eine Schneidvorrichtung,
- Fig. 2: ein Schneidmesser,
- Fig. 3a, b: Schneidsituationen.

In den Figuren 1a und b ist in perspektivischer Ansicht sowie in der Aufsicht von unten eine Schneidvorrichtung dargestellt, mit der von der Stirnfläche eines strangförmigen Schneidgutes 19, wie es in Figur 1b ersichtlich ist, mittels eines rotierenden Schneidmessers 1 nacheinander einzelne Scheiben abgetrennt werden.

Zu diesem Zweck ist das strangförmige Schneidgut 19 in einem stirnseitig offenen, meist aufrecht stehenden Führungsrohr 18 geführt, von dem in der Schneidvorrichtung mehrere vorhanden sein können.

Das Schneidmesser 1 rotiert um seine Drehachse 10, die außerhalb seiner Mitte liegt, und das Schneidgut 19 ist im Wirkungsbereich des rotierenden Schneidmessers 1 angeordnet und wird jeweils soweit in Längsrichtung vorgeschoben, dass eine Scheibe der gewünschten Dicke abgetrennt wird.

Wie die Figuren 1a, b und auch Figur 2, welches das Schneidmesser 1 in Detaildarstellung zeigt, erkennen lassen, besitzt das Schneidmesser 1 eine Schneidkante 2, die einen in Fortschrittsrichtung 14 des Kontaktbereiches 21 des drehenden Schneidmessers zum Schneidgut 19 zunehmenden Abstand 4 von seiner Drehachse 10 besitzt, also in Drehrichtung 3 des Schneidmessers 1 abnehmenden Abstand 4 von seiner Drehachse 10 besitzt und insbesondere die Form einer Spirale aufweist.

Die so geformte Schneidkante 2 erstreckt sich meist nur über einen Teilbereich des Umfanges des Schneidmessers 1, in Figur 2 über etwa 180°, in den Figuren 1a und b sogar über einen deutlich geringeren Winkel. Der Rest des Umfanges dient während der Drehung des Schneidmessers 1 dem Nachschieben des Schneidgutes.

Dennoch kann das Schneidmesser 1 ― wie in Figur 2 angedeutet - zwei entsprechende Schneidkanten 2, 2' besitzen, die bei unterschiedlichen Drehrichtungen zum Einsatz kommen können, so dass insbesondere ein zur Mittellinie symetrisches Schneidmesser 1, bezogen auf seinen größten Durchmesser, vorliegt. Dabei kann beispielsweise eine der Schneidkanten 2, 2' teilweise gezahnt ausgebildet sein.

Die erfindungsgemäßen Besonderheiten des Messers sind vor allem in den Figuren 3a, b zu erkennen, welche Schneidsituationen mit einem Schnitt durch das gerade eine Scheibe 20 vom Schneidgut 19 abtrennenden, rotierenden Schneidmessers 1 zeigt:

Das Schneidmesser ist nur auf der vom Schneidgut 19 abgewandten Vorderseite 8 angeschliffen und zusätzlich strukturiert, während seine Rückseite 9 eben und glatt ausgeführt ist, wie dies auch die Aufsicht auf die Rückseite 9 in der Figur 2 zeigt.

Im Gegensatz zu üblichen Gestaltungen ist jedoch nicht die gesamte Dicke 16 des Schneidmessers 1 schräg angeschliffen mittels einer Schneidfläche 5, die von der Schneidkante 2 an der Rückseite 9, welche die Hauptebene 11 des Schneidmessers 1 definiert, bis zur Vorderseite 8 durchgeht, sondern diese, um den Schneidwinkel 6 zur Hauptebene schräg stehende Schneidfläche 5 verläuft nur über eine solche Länge 17, bis ein Bruchteil, etwa ein Viertel bis die Hälfte der Dicke 16 des Schneidmessers 1, erreicht ist.

Von diesem radial inneren Ende der in der tangentialen Blickrichtung der Figur 3b eben oder hohl ausgebildeten Schneidfläche 5 schließt sich in Richtung zur Drehachse 10 hin ein Zwischen-Bereich 12 an, der auch eben ist und parallel zur Rückseite 9 und auch zur dazu parallelen Hauptfläche der Vorderseite 8 liegt.

Der Abstand in axialer Richtung, also in Richtung der Drehachse 10, zwischen diesem Zwischen-Bereich 12 und der Hauptfläche der Vorderseite 8 wird überwunden durch eine Hohlkehle 7, die sich radial innerhalb des Zwischen-Bereiches 12 an diesen anschließt, und deren radial nach innen gerichtete Flanke sich nach oben bis zur Vorderseite 8 des Schneidmessers 8 erstreckt und gerundet in diese übergeht.

Dagegen ist der Übergang der Hohlkehle 7 in den Zwischen-Bereich 12 nicht gerundet, sondern eckig ausgeführt mit einem Winkel 15 von vorzugsweise 20° bis 30°.

Die Tiefe der Hohlkehle 7 beträgt mindestens einen Millimeter oder anders ausgedrückt mindestens 20%, besser mindestens 30% des axialen Abstandes zwischen dem Zwischen-Bereich 12 und der Rückseite 9 des Schneidmessers 1. Die radiale Erstreckung des Zwischen-Bereiches 12 ist vorzugsweise deutlich geringer als die Länge 17 der Schneidfläche 5, nämlich vorzugsweise unter 50%, besser unter 30% deren Länge 17.

Die bevorzugte Ausführungsform zeigt jedoch Figur 3a, die sich von Figur 3b dadurch unterscheidet, dass sich die Hohlkehle 7 direkt an die schräge, ebene oder hohle Schneidefläche 5 anschließt unter Bildung einer Absprungkante 22, die die Scheibe am besten von der Schneidefläche 5 ablöst.

Die aus den Figuren 3a, b ersichtliche Konturierung des Schneidmessers erstreckt sich über die im Wesentlichen gesamte Länge der Schneidkante 2 des Schneidmessers 1.

### BEZUGSZEICHENLISTE

- 1: Schneidmesser
- 2: Schneidkante
- 3: Drehrichtung
- 4: Abstand
- 5: Schneidfläche
- 6: Schneidwinkel
- 7: Hohlkehle
- 8: Vorderseite
- 9: Rückseite
- 10: Drehachse
- 11: Hauptebene
- 12: Zwischen-Bereich
- 13: Bereich
- 14: Fortschrittsrichtung
- 15: Winkel
- 16: Dicke
- 17: Länge
- 18: Führungsrohr
- 19: Schneidgut
- 20: Scheibe
- 21: Kontaktbereich
- 22: Absprungkante

## Patentansprüche

1. Schneidmesser (1) mit einer Hauptebene (11) für Maschinen zum Aufschneiden von Lebensmitteln in Scheiben mittels eines rotierenden Schneidmessers (1), wobei das Schneidmesser (1)
- mit zunehmendem Abstand (4) von seiner Drehachse (10) eine konvex gebogene Schneidkante (2) besitzt mit in Drehrichtung (3) abnehmendem Abstand (4) zur Drehachse (10),
- eine Schneidfläche (5) angrenzend an die Schneidkante (2) auf der Vorderseite (8) des Schneidmessers (1) unter einem spitzen Schneidwinkel (6) von mindestens 10° zur Hauptebene (11) angeordnet ist,
- auf der Vorderseite (8) des Schneidmessers (1) radial gegenüber der Schneidfläche (5) nach innen versetzt eine Hohlkehle (7) angeordnet ist,
- der Bereich radial innerhalb der Hohlkehle (7) die maximale Dicke des Schneidmesser (1) ist, welches aus einer Platte mit gleichbleibender Dicke hergestellt ist.
**dadurch gekennzeichnet, dass**
- das Schneidmesser (1) eine nicht angeschliffene Rückseite (9) aufweist, die eben und glatt ausgeführt ist und die Hauptebene (11) des Schneidmessers (1) definiert.

2. Schneidmesser (1) nach Anspruch 1,
**dadurch gekennzeichnet, dass**
die Schneidfläche (5) verläuft nur über eine solche Länge (17) bis ein Viertel bis maximal die Hälfte der Dicke (16) des Schneidmessers erreicht ist.

3. Schneidmesser (1) nach Anspruch 1 oder 2,
**dadurch gekennzeichnet, dass**
die Hohlkehle (7) schließt unmittelbar an die schräge Schneidfläche (5) an unter Bildung einer scharfen Absprungskante (22) oder zwischen der Schneidfläche (5) und der Hohlkehle (7) ist ein Zwischenbereich (12) angeordnet, wobei der Übergang von der Hohlkehle (7) in den Zwischenbereich (12) eckig ausgeführt ist.

4. Schneidmesser nach einem der vorhergehenden Ansprüche,
**dadurch gekennzeichnet, dass**
die Hohlkehle (7) parallel zur Schneidkante (2) verläuft.

5. Schneidmesser nach einem der vorhergehenden Ansprüche,
**dadurch gekennzeichnet, dass**
die Hohlkehle (7) unmittelbar an die schräge Schneidfläche (5) anschliesst, insbesondere unter Bildung einer z. B. scharfen Absprungkante (22) mit insbesondere einem spitzen Kantenwinkel.

6. Schneidmesser nach einem der vorhergehenden Ansprüche,
**dadurch gekennzeichnet, dass**
die Schneidfläche (5) eine in tangentialer Richtung betrachtet ebene oder hohle Fläche ist.

7. Schneidmesser nach einem der vorhergehenden Ansprüche,
**dadurch gekennzeichnet, dass**
der Schneidwinkel (6) maximal 50°, besser maximal 45° beträgt.

8. Schneidmesser nach einem der vorhergehenden Ansprüche,
**dadurch gekennzeichnet, dass**
das Schneidmesser (1) insgesamt eben ausgebildet ist, insbesondere plattenförmig ausgebildet ist.

9. Schneidmesser nach einem der vorhergehenden Ansprüche,
**dadurch gekennzeichnet, dass**
die Schneidkante (2) in wenigstens einem Bereich der Umfang gezahnt ist.

10. Schneidmesser nach einem der vorhergehenden Ansprüche,
**dadurch gekennzeichnet, dass**
der Übergang der Hohlkehle (7) in den radial außerhalb liegenden Bereich (12) nicht gerundet ist und insbesondere unter einem Winkel (15) von mindestens 20°, besser mindestens 30° erfolgt.

11. Schneidmesser nach einem der vorhergehenden Ansprüche,
**dadurch gekennzeichnet, dass**
die radiale Länge (17) der Schneidfläche (5) das 0,4 bis 0,9-fache der Dicke (16) des Schneidmessers (1) beträgt.

12. Schneidmesser nach einem der vorhergehenden Ansprüche,
**dadurch gekennzeichnet, dass**
zwischen der Schneidfläche (5) und der Hohlkehle (7) ein Zwischen-Bereich (12) der Vorderseite (8) angeordnet ist, der insbesondere eben und/oder parallel zur Hauptebene (11) liegt.

13. Schneidmesser nach einem der vorhergehenden Ansprüche,
**dadurch gekennzeichnet, dass**
im Zwischen-Bereich (12) zwischen Schneidfläche (5) und Hohlkehle (7) oder an der Absprungkante (22) zwischen Schneidfläche (5) und Hohlkehle (7) die Dicke (16) des Schneidmessers (1) geringer ist, maximal 2/3 so dick, besser maximal ½ so dick ist, wie im Bereich (13) radial innerhalb der Hohlkehle (7).

14. Schneidmesser nach einem der vorhergehenden Ansprüche,
**dadurch gekennzeichnet, dass**
die Hohlkehle (7) gerundet in den radial innerhalb angrenzenden Bereich (13) der Vorderseite (8) des Schneidmessers (1) übergeht.

## Claims

1. A cutting blade (1) comprising a main plane (11) for machines for cutting food products into slices through a rotating cutting blade (1),
- wherein the cutting blade (1) with an increasing distance (4) from its rotation axis (10) has a convex curved cutting edge (2) with a distance (4) from a rotation axis (10) which distance decreases in a rotation direction (3),
- wherein a cutting surface (5) is arranged adjacent to the cutting edge (2) on a front side (8) of the cutting blade (1) at an acute cutting angle (6) of at least 10° relative to the main plane (11),
- wherein a channel (7) is arranged on a front side (8) of the cutting blade (1) radially opposite to the cutting surface (5) and offset in inward direction,
- a portion radially within the channel (7) has a maximum thickness of the cutting blade (1) which is made from a plate with constant thickness,
**characterized in that**
- the cutting blade (1) has a non ground back side (9) which is configured flat and smooth and defines the main plane (11) of the cutting blade (1).

2. The cutting blade (1) according to claim 1,
**characterized in that**
the cutting surface (5) only extends over a length (17) up to a quarter or at the most up to half a thickness (16) of the cutting blade.

3. The cutting blade (1) according to claim 1 or 2,
**characterized in that**
the channel (7) connects directly to the slanted cutting surface (5) forming a sharp release edge (22) or an intermediary space (12) is arranged between the cutting surface (5) and the channel (7), wherein the transition from the channel (7) into the intermediary portion (12) is configured with an edge.

4. The cutting blade (1) according to one of the preceding claims,
**characterized in that**
the channel (7) extends parallel to the cutting edge (2).

5. The cutting blade (1) according to one of the preceding claims,
**characterized in that**
the channel (7) adjoins directly at the slanted cutting surface (5), in particular forming e.g. a sharp release edge (22), in particular with an acute edge angle.

6. The cutting blade (1) according to one of the preceding claims,
**characterized in that**
the cutting surface (5) is a flat or concave surface viewed in tangential direction.

7. The cutting blade (1) according to one of the preceding claims,
**characterized in that**
the cutting angle (6) is 50° at the most; better 45° at the most.

8. The cutting blade (1) according to one of the preceding claims,
**characterized in that**
the cutting blade (1) is configured flat overall, in particular plate shaped.

9. The cutting blade (1) according to one of the preceding claims,
**characterized in that**
the cutting edge (2) has a serrated circumference at least in a portion.

10. The cutting blade (1) according to one of the preceding claims,
**characterized in that**
a transition of the channel (7) into a radially outer portion (12) is not rounded and includes in particular an angle (15) of at least 20°, better at least 30°.

11. The cutting blade (1) according to one of the preceding claims,
**characterized in that**
a radial length (17) of the cutting surface (5) is 0.4 to 0.9 times a thickness (16) of the cutting blade (1).

12. The cutting blade (1) according to one of the preceding claims,
**characterized in that**
an intermediary portion (12) of a front side (8) is arranged between the cutting surface (5) and the channel (7), wherein the intermediary portion is in particular flat and/or parallel to the main plane (11).

13. The cutting blade (1) according to one of the preceding claims,
**characterized in that**
a thickness (16) of the cutting blade (1) in an intermediary portion (12) between the cutting surface (5) and the channel (7) or at the release edge (22) between the cutting surface (5) and the channel (7), is less than a thickness of the portion (13) radially within the channel (7), in particular the intermediary portion (12) has at the most two thirds of the thickness, better at the most ½ the thickness.

14. The cutting blade (1) according to one of the preceding claims,
**characterized in that**
the channel (7) transitions into the radially inward adjacent portion (13) of the front side (8) of the cutting blade (1) with a radius.

## Revendications

1. Lame de coupe (1) avec un plan principal (11) pour machines à découper des denrées alimentaires en tranches au moyen d'une lame de coupe rotative (1), dans laquelle :
- la lame de coupe (1) possède à distance croissante (4) de son axe de rotation (10) une arête coupante cintrée convexe (2) avec une distance (4) à l'axe de rotation (3) qui décroît dans le sens de rotation (3),
- une surface de coupe (5) est aménagée adjacente à l'arête coupante (2) sur la face avant (8) de la lame de coupe (1) sous un angle de coupe aigu (6) d'au moins 10° par rapport au plan principal (11),
- un congé (7) déplacé vers l'intérieur est ménagé sur la face avant (8) de la lame de coupe (1) radialement par rapport à la surface de coupe (5), et
- la zone qui est radiale à l'intérieur du congé (7) est l'épaisseur maximale de la lame de coupe (1) qui est formée d'une plaque d'épaisseur similaire,
**caractérisée en ce que**
- la lame de coupe (1) présente une face arrière (9) non affûtée qui est plate et lisse et définit le plan principal (11) de la lame de coupe (1).

2. Lame de coupe (1) selon la revendication 1,
**caractérisée en ce que**
la surface de coupe (5) ne s'étend que sur une longueur (17) qui atteint un quart à au maximum la moitié de l'épaisseur (16) de la lame de coupe.

3. Lame de coupe (1) selon la revendication 1 ou la revendication 2,
**caractérisée en ce que**
le congé (7) se raccorde directement à la surface de coupe oblique (5) en formant une arête de départ acérée (22) ou une zone intermédiaire (12) est aménagée entre la surface de coupe (5) et le congé (7), dans laquelle la transition entre le congé (7) et la zone intermédiaire (12) forme un coin.

4. Lame de coupe selon l'une quelconque des revendications précédentes,
**caractérisée en ce que**
le congé (7) s'étend parallèlement à l'arête coupante (2).

5. Lame de coupe selon l'une quelconque des revendications précédentes,
**caractérisée en ce que**
le congé (7) se raccorde directement à la surface de coupe oblique (5), en particulier en formant une arête de départ par exemple acérée (22) avec en particulier un angle d'arête aigu.

6. Lame de coupe selon l'une quelconque des revendications précédentes,
**caractérisée en ce que**
la surface de coupe (5) est une surface plate ou creuse considérée dans la direction tangentielle.

7. Lame de coupe selon l'une quelconque des revendications précédentes,
**caractérisée en ce que**
l'angle de coupe (6) atteint au maximum 50°, mieux encore au maximum 45°.

8. Lame de coupe selon l'une quelconque des revendications précédentes,
**caractérisée en ce que**
la lame de coupe (1) est conformée généralement à plat, en particulier en forme de plaque.

9. Lame de coupe selon l'une quelconque des revendications précédentes,
**caractérisée en ce que**
l'arête de coupe (2) est dentée dans au moins une zone de la périphérie.

10. Lame de coupe selon l'une quelconque des revendications précédentes,
**caractérisée en ce que**
la transition entre le congé (7) et la zone (12) se trouvant radialement à l'extérieur n'est pas arrondie et apparaît en particulier sous un angle (15) d'au moins 20°, mieux encore d'au moins 30°.

11. Lame de coupe selon l'une quelconque des revendications précédentes,
**caractérisée en ce que**
la longueur radiale (17) de la surface de coupe (5) atteint 0,4 à 0,9 fois l'épaisseur (16) de la lame de coupe (1).

12. Lame de coupe selon l'une quelconque des revendications précédentes,
**caractérisée en ce que**
il est agencé entre la surface de coupe (5) et le congé (7) une zone intermédiaire (12) de la face avant (8) qui se situe en particulier à plat et/ou parallèlement au plan principal (11).

13. Lame de coupe selon l'une quelconque des revendications précédentes,
**caractérisée en ce que**,
dans la zone intermédiaire (12) entre la surface de coupe (5) et le congé (7) ou sur l'arête de départ (22) entre la surface de coupe (5) et le congé (7), l'épaisseur (16) de la lame de coupe (1) est plus petite, au maximum 2/3 aussi épaisse, mieux encore au maximum ½ fois aussi épaisse que dans la zone (13) radialement à l'intérieur du congé (7).

14. Lame de coupe selon l'une quelconque des revendications précédentes,
**caractérisée en ce que**
le congé (7) s'arrondit dans la zone (13) adjacente radialement à l'intérieur de la face avant (8) de la lame de coupe (1).
